# EUROPÄISCHE PATENTANMELDUNG

(11) **EP 4 636 319 A1**
(43) Veröffentlichungstag der Anmeldung: **22.10.2025**
(21) Anmeldenummer: 24170880.9
(22) Anmeldetag: 17.04.2024
(51) Int. Cl.: F24D 3/08, F28D 20/00, F24D 3/00, F24D 3/18, F28D 7/02

(54) **VORRICHTUNG ZUR ERWÄRMUNG VON BRAUCHWARMWASSER**

(71) Anmelder: KelvinPRO AG, 6331 Hünenberg (CH)
(72) Erfinder: DREWS, Dirk, 8718 Schänis (CH)
(74) Vertreter: Troesch Scheidegger Werner AG

(57) **Zusammenfassung**

Vorrichtung (1) zur Erwärmung von Brauchwasser durch thermischen Kontakt mit einer Heizungsflüssigkeit,
wobei die Vorrichtung eine erste Kammer (10) und eine über eine Verbindungsöffnung (13) mit der ersten Kammer fluiddynamisch verbundene zweite Kammer (20) aufweist, wobei sowohl die erste Kammer als auch die zweite Kammer je eine Zufuhröffnung (11, 21) und eine Entnahmeöffnung (12, 22) für Heizungsflüssigkeit aufweisen,
wobei die erste Kammer dazu ausgelegt ist, in ihrem Innenraum Heizungsflüssigkeit in Schichten (14, 15, 16) entsprechend der Temperatur der Heizungsflüssigkeit in einer Schichtungsrichtung (19) übereinander liegend einzulagern. Eine spezifische Führung der Strömung der Heizungsflüssigkeit einerseits beim Einschichten in die erste Kammer und andererseits beim Strömen in die zweite Kammer führen zu hoher Effizienz der Wärmeübertragung auf das Brauchwasser.

Weiter ist die Erfindung auf ein Heizungssystem mit der Vorrichtung, ein Betriebsverfahren für das Heizungssystem, eine Einschichtvorrichtung und eine Wärmetauscher-Vorrichtung gerichtet. Die Erfindung ermöglicht beispielsweise verschiedenste Ausführungsformen des Heizungssystems und deren Betriebsverfahren mit nur einer einzigen Pumpe zu realisieren.

## Beschreibung

Die vorliegende Erfindung betrifft das technische Gebiet der Heizungs- und Sanitärtechnik. Es handelt sich insbesondere um eine Vorrichtung zur Erwärmung von Brauchwarmwasser, ein Heizungssystem mit einer solchen Vorrichtung, Elemente einer solchen Vorrichtung und ein Betriebsverfahren für das Heizungssystem.

Zur Heizung von Gebäuden werden gegenwärtig, gefördert von der Umwelt- und Energiepolitik, Luft-Wärmepumpen stark nachgefragt. Solche Luft-Wärmepumpen nutzen als Wärmequelle Aussenluft. Der Aussenluft wird an einem Verdampfer der Wärmepumpe dadurch Wärmeenergie entzogen, dass ein Kältemittel im Verdampfer vom flüssigen in den gasförmigen Zustand gebracht wird. Das Kältemittel wird mittels eines elektrisch angetriebenen Verdichters in einer Hochdruckzone der Wärmepumpe verdichtet. Das Kältemittel kondensiert in einem Kondensator der Wärmepumpe und kann so in diesem Wärmetauscher Wärmeenergie an Heizungswasser abgeben. Der Kältemittel-Kreislauf verläuft durch ein Expansionsventil zurück auf die Niederdruckseite in den Verdampfer der Wärmepumpe. Von Interesse ist in diesem Zusammenhang, eine hohe Effizienz, d.h. eine vorgegebene thermische Leistung, soll mit möglichst wenig elektrischer Leistungsaufnahme des Kompressors erreicht werden.

Ein für das Erreichen einer hohen Effizienz günstige Situation ergibt sich beim Erwärmen von Heizungswasser beispielsweise für eine Bodenheizung. In diesem Fall ist eine Vorlauftemperatur z.B. im Bereich von 30°C bis 35°C ausreichend. Die Effizienz leidet, wenn eine Radiatorenheizung betrieben wird, welche z.B. eine Vorlauftemperatur von 50°C erfordert. Auch in Gebäuden mit Bodenheizung ist eine Erwärmung von Brauchwarmwasser, beispielweise für das Duschen, mithilfe derselben Wärmepumpe wünschenswert. Beispielsweise erfolgt das so, dass Heizungswasser einer erhöhten Temperatur produziert wird und in einem Pufferspeicher zwischengelagert wird und mittels zwei verschiedener Methoden für die Erwärmung von Brauchwasser verwendet wird.
1.: Seit Beginn der modernen Haustechnik vor 130 Jahren sind emaillierte Trinkwasserspeicher mit beliebigen Inhalten etabliert, in denen eine Erwärmung des stagnierenden Wassers mit verschiedenen Methoden erfolgt. Zu Beginn wurden die Boiler mit Kohle oder Holz beheizt, später mit Gas, Öl und Strom sowie auch mit Wärmepumpen. Gemeinsames Merkmal aller bisherigen Boiler-Generationen ist die hohe Temperatur, mit der das fertige Brauchwarmwasser zwischengelagert wurde und wird. Mit Hinblick auf die Ablösung der fossilen Energieträger ist diese Methode nicht mehr zeitgemäss. Eine Wärmepumpe kann jedoch nur wirtschaftlich arbeiten, wenn die Vorlauftemperaturen möglichst niedrig sind.
2.: Wesentlich mehr Zukunft hat das vor 125 Jahren entwickelte Verfahren des Frischwasser-Durchlauferhitzers.

Anfänglich mit Gas betrieben kamen später Elektrodurchlauferhitzer dazu, welche den Strom direkt in Wärme umwandelten. Mit dem Aufkommen der Wärmepumpen für Raumheizung ist ein BWW-Erwärmungsverfahren bekannt geworden, welches auf Grundlage der Frischwasser-Durchlauferwärmung arbeitet. Dabei wird als Energiereserve ein Behälter mit erwärmten Heizungswasser genutzt. Das warme Heizungswasser wird im Bedarfsfall mit dem kalten Frischwasser in einem Wärmetauscher in thermischen Kontakt gebracht. Die als Wärmetauscher für diese Anwendung ausschliesslich verwendeten Edelstahl-Plattenwärmetauscher weisen einige Nachteile auf. Auf Grund der internen Konstruktion sind ausreichend glatte Flächen vorhanden, welche die Neigung strömender Flüssigkeiten zu laminarer Strömung fördern. Die sich daraufhin bildenden thermischen Grenzschichten führen zu hohen Temperaturdifferenzen beim Wärmeaustausch. Das wiederum ist schädlich für die Energieeffizienz und führt zur Verkalkung der inneren Wärmetauscher-Flächen.

Das Erwärmen von Heizungswasser auf die für die Brauchwarmwasserherstellung erforderliche Temperatur von 45 bis 55°C führt dazu, dass die Wärmepumpe zumindest zeitweise auf eine Weise betrieben wird, bei welche eine höhere Vorlauftemperatur erzeugt wird. Damit wird die Gesamt-Effizienz der Heizungsanlage gesenkt, da für den Betrieb der Fussbodenheizung lediglich eine Heizwassertemperatur von 30 bis 35°C benötigt wird.

Die Aufgabe der vorliegenden Erfindung bestand darin, eine Vorrichtung oder ein Verfahren zur Verfügung zu stellen, welches die Effizienz bei der Erzeugung von Brauchwarmwasser verbessert. Insbesondere bestand eine Aufgabe darin, eine Vorrichtung oder ein Verfahren zu schaffen, das einen Wechsel zwischen Raumheizung und Erwärmung von Brauchwarmwasser ermöglicht, ohne dass sich dies allzu negativ auf die Gesamteffizienz der Heizungsanlage auswirkt.

Diese Aufgabe wird erfindungsgemäss gelöst durch eine Vorrichtung nach Anspruch 1. Ausführungsformen der Vorrichtung ergeben sich aus den Merkmalen der Ansprüche 2 bis 8.

Die erfindungsgemässe Vorrichtung ist eine Vorrichtung zur Erwärmung von Brauchwasser durch thermischen Kontakt mit einer Heizungsflüssigkeit. Die Vorrichtung weist eine erste Kammer und eine über eine Verbindungsöffnung mit der ersten Kammer fluiddynamisch verbundene zweite Kammer auf. Die erste und die zweite Kammer dienen der Aufnahme von Heizungsflüssigkeit. Sowohl die erste Kammer als auch die zweite Kammer weisen je eine Zufuhröffnung und eine Entnahmeöffnung für Heizungsflüssigkeit auf. Die erste Kammer ist dazu ausgelegt ist, in ihrem Innenraum Heizungsflüssigkeit in Schichten entsprechend der Temperatur der Heizungsflüssigkeit übereinander liegend einzulagern. Im Betrieb liegen die Schichten in einer Schichtungsrichtung übereinander, welche der Richtung der Schwerkraft entspricht, wobei die kalten Schichten unten und die warmen Schichten oben zu liegen kommen.

Eine Leitungsanordnung zur Durchleitung von Brauchwasser führt ausgehend von einer Eingangsöffnung für kaltes Brauchwasser in die zweite Kammer hinein, durch die zweite Kammer hindurch, durch die erste Kammer hindurch und zu einer Ausgangsöffnung für erwärmtes Brauchwasser führt.

Eine Wandungsanordnung innerhalb der ersten Kammer ist derart ausgebildet, dass Heizungsflüssigkeit aus einer Hochtemperaturschicht zwischen Wandungen der Wandungsanordnung hindurch und durch die Verbindungsöffnung hindurch in die zweite Kammer durchleitbar ist. Wenn Heizungsflüssigkeit so von der ersten Kammer in die zweite Kammer durchgeleitet wird, umströmt die Heizungsflüssigkeit auf diesem Weg einen Abschnitt der Leitungsanordnung.

Die Heizungsflüssigkeit kann insbesondere Wasser sein. Aufgrund der verhältnismässigen hohen Wärmekapazität von Wasser ist damit auch die Speicherung von Wärmenergie in einem verhältnismässig kleinen Volumen möglich.

Die Leitungsanordnung zur Durchleitung von Brauchwasser trennt das saubere, frische Brauchwasser von der Heizungsflüssigkeit, ermöglich aber die Übertragung von Wärmeenergie von der Heizungsflüssigkeit auf das Brauchwasser. Die Elemente der Leitungsanordnung sind vorzugsweise gut wärmeleitend. Insbesondere können sie aus einem Metall, z.B. Kupfer oder Edelstahl, ausgebildet sein. Weiter haben die Elemente der Leitungsanordnung eine möglichst geringe Wandstärke, welche ausreicht, den mechanischen Stabilitätsanforderungen zu genügen.

Die Leitungsanordnung zur Durchleitung von Brauchwasser kann, abschnittsweise oder komplett, als Wellrohr ausgestaltet sein, insbesondere als Wellrohr aus Edelstahl. Gegenüber einem glattwandigen Rohr hat ein Wellrohr die Wirkung, dass sich die Strömung in turbulenter Art und Weise immer wieder von der Rohrwandung ablöst. Auf diese Weise wird in der Leitungsanordnung strömendes Brauchwasser, welches beim Kontakt mit der Rohrwand erwärmt wurde, schnell wieder mit Brauchwasser in der Rohrmitte vermischt. Die Übertragung von Wärmeenergie auf das Brauchwasser erfolgt so hoch effizient und erfordert eine kleinere Temperaturdifferenz als bei einem glatten Rohr. Die Leitungsanordnung in Form eines Wellrohrs hat den überraschenden Vorteil, dass Mikrovibrationen des Wellrohr dazu führen, dass entstehende Kalkschichten abplatzen und so einer Verkalkung entgegengewirkt wird. Ebenso wirkt eine gleichmässig niedrige Temperatur des Wassers im Rohrinneren einer Verkalkung entgegen. Auch bei einer Heizwassertemperatur von beispielsweise 60°C und höher können sich aufgrund der hohen Turbulenz an der Rohrinnenwand keine thermischen Grenzschichten bilden, welche in dem Fall eine Temperatur von nahe 60°C aufweisen könnten. Ab 57°C wird verstärkt wasserunlöslicher Kalk gebildet, der sich an der Rohrinnenwand festsetzt. Diese Eigenschaft ist bei der Aufbereitung von Brauchwarmwasser von Vorteil. Der Wärmeübergang vom Heizwasser auf die äussere Rohroberfläche erfolgt in dieser Ausführungsform in einer hochturbulenten Art und Weise. Das Heizwasser kann, getrieben durch die Umwälzpumpe, im Zwischenraum des inneren und des äusseren Rohres, lediglich jeweils durch die Wellentäler des Wellrohres weiterfliessen. Das hat zur Folge, dass keinerlei laminare Strömung möglich ist, da eine permanente Umwandlung von dynamischem Druck in statischen Druck erfolgt. D.h., nach dem Gesetz von Bernoulli wird m Wellental Flüssigkeits-Druck in Geschwindigkeit umgewandelt und nach dem Wellental die erhöhte Strömungs-Geschwindigkeit wieder in Druckenergie. Das Ergebnis ist ein pulsationsartiges Pumpen des Heizungswassers mit hoher Frequenz im Ringspalt des Wärmetauschers. Keinerlei laminare Strömung kann sich ausbilden. Ein höherer Wärmeübergangskoeffizient Alpha kann in keinem vergleichbaren Prozess erreicht werden.

Die Leitungsanordnung zur Durchleitung von Brauchwasser kann beispielsweise wendelförmig verlaufen. Die Wandungsanordnung kann so ausgeformt sein, dass Heizungsflüssigkeit die Leitungsanordnung in engem Kontakt und unter Ausbildung von turbulenter Strömung umströmt.

Ausführungsformen der Vorrichtung ergeben sich aus den Merkmalen der Ansprüche 2 bis 8.

In einer Ausführungsform der Vorrichtung ist die Zufuhröffnung der ersten Kammer durch eine Einschichtvorrichtung hindurch mit dem Innenraum der ersten Kammer fluiddynamisch verbunden. Die Einschichtvorrichtung weist Öffnungen zum Innenraum der ersten Kammer auf. Diese Öffnungen sind voneinander in der Schichtungsrichtung beabstandet. D.h. im Betrieb der Vorrichtung, wenn Schichten von Heizungsflüssigkeit mit unterschiedlicher Temperatur vorliegen, sind verschiedene Schichten über verschiedene Öffnungen der Einschichtvorrichtung zugänglich.

In einer Ausführungsform der Vorrichtung ist die Zufuhröffnung der ersten Kammer durch eine Einschichtvorrichtung hindurch mit dem Innenraum der ersten Kammer fluiddynamisch verbunden. Die Einschichtvorrichtung weist voneinander in der Schichtungsrichtung beabstandete Öffnungen zum Innenraum der ersten Kammer auf.

In einer Ausführungsform der Vorrichtung umfasst die Wandungsanordnung eine innere und eine äussere zylindrische Wandung. Die beiden Wandungen sind koaxial zueinander angeordnet. Die Leitungsanordnung verläuft beispielsweise in einem Abschnitt wendelförmig zwischen der inneren und der äusseren zylindrischen Wandung.

In einer Ausführungsform der Vorrichtung ist die Leitungsanordnung zumindest teilweise als Wellrohr ausgebildet. Dies führt zu einer turbulenten Strömung. Weiter ist ein Wellrohr einfach in verschiedenen Geometrien verlegbar.

In einer Ausführungsform der Vorrichtung versperrt ein Hinderungselement innerhalb der Einschichtvorrichtung einen direkten Weg von der Zufuhröffnung für Heizungsflüssigkeit zu den Öffnungen.

In einer Ausführungsform der Vorrichtung umfasst die Einschichtvorrichtung ein äusseres Rohr und ein darin koaxial angeordnetes inneres Rohr als Hinderungselement. Die besagte Mehrzahl von Öffnungen zum Innenraum der ersten Kammer ist im äusseren Rohr auf einer ersten Seite angeordnet, und die Bohrungen im inneren Rohr führen von einer Innenseite des inneren Rohrs in einen Zwischenraum zwischen dem inneren Rohr und dem äusseren Rohr. Die Bohrungen liegen bezüglich einer gemeinsamen Achse der zwei Rohre der ersten Seite gegenüber.

In einer Ausführungsform der Vorrichtung umfasst die Einschichtvorrichtung ein Strömungsdämpfungselement. Das Strömungsdämpfungselement kann insbesondere als ein mit Stahlwolle gefüllter Rohrabschnitt ausgebildet sein.

Eine Ausführungsform der Vorrichtung umfasst zusätzlich einen Wärmetauscher in der ersten Kammer mit aus der ersten Kammer herausführenden Anschlüssen zum Anschluss an eine thermosolare Wärmequelle.

Die Erfindung ist ausserdem auf ein Heizungssystem nach Anspruch 9 gerichtet.

Das erfindungsgemässe Heizungssystem umfasst eine Wärmepumpe mit einem Wärmetauscher, eine - insbesondere eine einzige - mit dem Wärmetauscher in Serie geschaltete Pumpe zum Pumpen der Heizungsflüssigkeit, einen Heizkreis zur Heizung eines Gebäudes und eine erfindungsgemässe Vorrichtung.

Ein Ausgang des Wärmetauschers ist über eine erstes Umschaltventil wahlweise mit dem Heizkreis (103) oder mit der Zufuhröffnung der ersten Kammer fluiddynamisch verbindbar. Eine Ansaugseite der Pumpe ist über ein zweites Umschaltventil wahlweise mit der Entnahmeöffnung der ersten Kammer oder der Entnahmeöffnung der zweiten Kammer fluiddynamisch verbindbar. Weiter verbindet eine Rückflussverbindung den Heizkreis mit der Zufuhröffnung der zweiten Kammer fluiddynamisch.

Weiter ist die Erfindung auf ein Betriebsverfahren nach Anspruch 10 gerichtet.

Das Betriebsverfahren dient dem Betrieb eines erfindungsgemässen Heizungssystems. Dabei werden abwechselnd folgende Betriebszustände eingestellt:
a) Betriebszustand Heizen, wobei das erste Umschaltventil so eingestellt ist, dass der Ausgang des Wärmetauschers mit dem Heizkreis fluiddynamisch verbunden ist und wobei das zweite Umschaltventil so eingestellt ist, dass die Ansaugseite der Pumpe mit der Entnahmeöffnung der zweiten Kammer fluiddynamisch verbunden ist;
b) Betriebszustand Ladung der ersten Kammer mit warmem Wasser, wobei das erste Umschaltventil so eingestellt ist, dass der Ausgang des Wärmetauschers mit der Zufuhröffnung der ersten Kammer fluiddynamisch verbunden ist und wobei das zweite Umschaltventil so eingestellt ist, dass die Ansaugseite der Pumpe mit der Entnahmeöffnung der ersten Kammer fluiddynamisch verbunden ist;
c) Betriebszustand Entnahme von erwärmtem Brauchwasser, wobei das erste Umschaltventil so eingestellt ist, dass der Ausgang des Wärmetauschers mit der Zufuhröffnung der ersten Kammer fluiddynamisch verbunden ist, wobei das zweite Umschaltventil so eingestellt ist, dass die Ansaugseite der Pumpe mit der Entnahmeöffnung der zweiten Kammer fluiddynamisch verbunden ist und wobei kaltes Brauchwasser durch die Eingangsöffnung einströmt und erwärmtes Brauchwasser aus der Ausgangsöffnung entnommen wird.

In einer Variante des Betriebsverfahren ist die Vorrichtung eine Vorrichtung nach Anspruch 7. Eine thermosolare Wärmequelle ist an den Wärmetauscher in der ersten Kammer angeschlossen und zusätzlich ist ein weiterer Betriebszustand einstellbar ist:
d) Betriebszustand Heizen mit Solar, wobei die Wärmepumpe nicht in Betrieb ist, wobei das erste Umschaltventil so eingestellt ist, dass der Ausgang des Wärmetauschers mit dem Heizkreis fluiddynamisch verbunden ist und wobei das zweite Umschaltventil eine Mischerfunktion übernimmt, sodass die Ansaugseite der Pumpe mit der Entnahmeöffnung der ersten Kammer und gleichzeitig mit der Entnahmeöffnung der zweiten Kammer fluiddynamisch verbunden ist.

Weiter ist die Erfindung auf eine Einschichtvorrichtung nach Anspruch 12 gerichtet. Es handelt sich dabei um eine Einschichtvorrichtung für die erfindungsgemässe Vorrichtung. Eine solche Einschichtvorrichtung kann auch in anderen Schichtspeichersystem, welche nicht alle Merkmale der erfindungsgemässen Vorrichtung umfassen, verwendet werden.

Noch weiter ist die Erfindung auf eine Wärmetauscher-Anordnung nach Anspruch 13 gerichtet. Es handelt sich dabei um eine Wärmetauscher-Anordnung für die erfindungsgemässe Vorrichtung. Die Wärmetauscher-Anordnung umfasst Wandungen und zumindest einen zwischen den Wandungselementen liegenden Abschnitt der Leitungsanordnung umfasst.

Ausführungsbeispiele der vorliegenden Erfindung werden nachstehend anhand von Figuren noch näher erläutert. Es zeigen
Fig. 1 eine schematische Schnittdarstellung einer Ausführungsform der Vorrichtung;
Fig. 2 eine schematische Schnittdarstellung einer Ausführungsform der Vorrichtung, welche zusätzlich eine Einschichtvorrichtung umfasst;
Fig. 3 eine schematische Darstellung einer Ausführungsform des Heizungssystems im Betriebszustand "Heizen" (ohne Solarenergie);
Fig. 4 eine schematische Darstellung einer Ausführungsform des Heizungssystems im Betriebszustand "Ladung Speicher für Brauchwarmwasser" (ohne Solarenergie);
Fig. 5 eine schematische Darstellung einer Ausführungsform des Heizungssystems im Betriebszustand "Entnahme von Brauchwarmwasser";
Fig. 6 eine schematische Darstellung einer Ausführungsform des Heizungssystems im Betriebszustand "Heizen mit Solarenergie";
Fig. 7 in Teilfiguren 7.a) bis 7.d) verschiedene Ansichten einer Ausführungsform der Einschichtvorrichtung;
Fig. 8 in Teilfiguren 8.a) bis 8.c) verschiedene Ansichten einer Ausführungsform einer Wärmetauscher-Anordnung für die Vorrichtung;
Fig. 9 in Teilfiguren 9.a) bis 9.d) verschiedene Ansichten auf ein Anschauungs-Modell einer Ausführungsform eines Wärmetauschers mit Wandungen und Leitungsanordnung;
Fig 10 in Teilfiguren 10.a) und 10.b) eine Ausführungsform der Vorrichtung mit einer spezifischen Form der ersten Wärmetauscher-Stufe für Brauchwarmwasser
Fig 11 in Teilfiguren 11.a) bis 11.d) verschiedene Ansichten einzelner Elemente einer Ausführungsform des Wärmetauschers passend zur Ausführungsform der Vorrichtung aus Figur 10;
Fig. 12 in Teilfiguren 12.a) bis 12.e) verschiedene Ansichten einer Ausführungsform der Einschichtvorrichtung;
Fig. 13 eine schematische Darstellung einer Ausführungsform des Heizungssystems im Betriebszustand "Abtauen der Wärmepumpe";
Fig. 14 eine schematische Darstellung einer Ausführungsform des Heizungssystems im Betriebszustand "Antistagnationsbetrieb";
Fig. 15 eine schematische Darstellung einer Ausführungsform des Heizungssystems in einer ersten Variante des Betriebszustands "Kälteklimatisierung";
Fig. 16 eine schematische Darstellung einer Ausführungsform des Heizungssystems in einer zweiten Variante des Betriebszustands "Kälteklimatisierung".

In Figur 1 sind schematisch die fluiddynamischen Zusammenhänge in einer zweidimensionalen Darstellung illustriert. Die Vorrichtung 1 umfasst eine erste Kammer 10 mit einer Zufuhröffnung 11 und einer Entnahmeöffnung 12 für Heizungsflüssigkeit. Im Innenraum 18 der ersten Kammer können sich Schichten von Heizungsflüssigkeit entsprechend der Temperatur übereinander liegend ausbilden. Die Kammer ist hier und in den folgenden Figuren in der Orientierung gezeichnet, wie sie im Betrieb verwendet wird, nämlich so, dass die Schwerkraft von oben nach unten wirkt. Damit kommt eine Hochtemperaturschicht 14 ans obere Ende der ersten Kammer zu liegen, eine Mitteltemperaturzone 15 - oder Übergangszone, in welcher sich diverse Mitteltemperaturschichten, resp. ein Temperaturgradient, aufbauen - liegt in der Mitte und eine Tieftemperaturschicht 16 kommt ans untere Ende der ersten Kammer zu liegen. Die Schichten sind also in einer Schichtungsrichtung 19 entsprechend der Pfeilrichtung des mit Punktmuster gefüllten Pfeils von warm zu kalt geordnet. Die Vorrichtung umfasst eine zweite Kammer 20. Die zweite Kammer ist über die Verbindungsöffnung 13 mit der ersten Kammer verbunden. Die zweite Kammer hat eine eigene Zufuhröffnung 21 und eine eigene Entnahmeöffnung 22 für Heizungsflüssigkeit. Wie unten im Zusammenhang mit einem kompletten Heizungssystem dargestellt, kann aus dem Heizungskreis zurückfliessende Heizungsflüssigkeit durch die zweite Kammer zurückgeleitet werden. Die dabei auftretende Strömung stört die Schichtung in der ersten Kammer nicht. Mit der Restwärme der aus dem Heizungskreis zurückfliessenden Heizungsflüssigkeit kann das kalte Brauchwasser in der zweiten Kammer vorgewärmt werden. Die Leitungsanordnung 30 und die zweite Kammer 20 bilden also eine erste Stufe eines zweistufigen Wärmetauschers zur Erwärmung des Brauchwarmwassers.

Die Leitungsanordnung 30 für Brauchwasser führt weiter in die erste Kammer. In einem Abschnitt 33 verläuft sie zwischen Wandungen 40', 40'' einer Wandungsanordnung, welche so ausgestaltet ist, dass bei Vorliegen einer Druckdifferenz zwischen erster und zweiter Kammer Heizungsflüssigkeit aus der Hochtemperaturschicht zwischen den Wandungen hindurch und durch die Verbindungsöffnung 13 in die zweite Kammer durchgeleitet werden kann. Der Abschnitt 33 der Leitungsanordnung wird dabei von Heizungsflüssigkeit umströmt. Dieser Abschnitt bildet eine zweite Stufe des zweistufigen Wärmetauschers für Brauchwasser.

Mögliche Strömungsrichtungen 17 für Heizungsflüssigkeit sind mit schwarz gefüllten Pfeilen an verschiedenen Stellen in der Figur eingezeichnet. Weiss gefüllte Pfeile zeigen die Strömungsrichtung 34 des Brauchwassers an.

Beispielhaft ist mit gestrichelten Linien die mögliche Lage einer Hochtemperaturschicht 14, einer Mitteltemperaturzone 15 und einer Tieftemperaturschicht 16 eingezeichnet. Aufgrund der temperaturabhängigen Dichte kommt die Hochtemperaturschicht ans oberen Ende zu liegen.

Mit gestrichelten Linien angedeutet ist eine optional im Bereich der Zufuhröffnung für Heizungsflüssigkeit in der ersten Kammer angeordnete Prallplatte 25 eingezeichnet. Eine solche Prallplatte hat den Effekt, dass einströmende Heizungsflüssigkeit zu weniger Verwirbelung der Temperaturschichten führt, als wenn Heizungsflüssigkeit ungehindert in die erste Kammer einströmen würde. Dieser Effekt kann weiter gesteigert werden durch die Verwendung einer im Zusammenhang einer Ausführungsform besprochenen Einschichtvorrichtung. Auch andere Konstruktionen als die hier schematisch angedeutete Konstruktionsart der Einschichtvorrichtung sind möglich.

Figur 2 zeigt eine Ausführungsform, welche weitgehend mit der Ausführungsform gemäss Figur 1 übereinstimmt, aber zusätzlich eine Einschichtvorrichtung 50 umfasst. Die Einschichtvorrichtung 50 ist der Zufuhröffnung 11 nachgeschaltet. In der gezeigten Ausführungsform versperrt ein Hinderungselement 52 den direkten Weg zu den Öffnungen 51 in den Innenraum 18 der ersten Kammer. Wie später noch besprochen, ist auch eine Abfolge von mehreren Hinderungselementen möglich. Das oder die Hinderungselemente haben den Effekt einer weitgehenden bis maximalen Beruhigung der Strömung. Öffnungen 51 sind untereinander in Schichtungsrichtung beabstandet. In der gezeigten Situation führen Öffnungen in die Hochtemperaturschicht 14, in die Mitteltemperaturzone 15 und in die Tieftemperaturschicht 16. Genau genommen gehen die Schichten fliessend ineinander über und es bildet sich ein Temperaturgradient aus. Je nach Vorgeschichte der Beladung des Pufferspeichers mit Heizungswasser und der Entnahme von Brauchwarmwasser verschiebt sich die Lage und Ausdehnung von kalten und warmen Schichten, sowie auch die Steilheit der Temperaturgradienten. Aufgrund der geringeren Dichte von warmem Wasser kommt die wärmste Schicht jeweils ans obere Ende der ersten Kammer zu liegen. Die Wandungsanordnung ist so ausgestaltet, dass warmes Heizungswasser vom oberen Ende her in den Zwischenraum zwischen den Wandungen der Wandungsanordnung fliesst, wenn Heizungswasser in die zweite Kammer gesaugt wird.

Figur 3 zeigt schematisch ein Heizungssystem 100, in welches eine Ausführungsform der Vorrichtung zur Erwärmung von Brauchwasser eingebaut ist. Das Heizungssystem umfasst eine Wärmepumpe 101 mit einem Wärmetauscher 102 zur Erwärmung von Heizungsflüssigkeit. In der hier gezeigten Situation wird mittels einer Pumpe 104 Heizungsflüssigkeit in einem Kreislauf durch die Wärmepumpe 102 und Heizkreise 103 gepumpt. Die in den Leitungen als schwarz mit weissen Punkten dargestellte abgekühlte Heizungsflüssigkeit kann auf diesem Weg in die zweite Kammer 20 hinein und wieder hinaus fliessen, wie mit dem Pfeil innerhalb der zweiten Kammer angedeutet. In der hier dargestellten Ausführungsform sind die erste und zweite Kammer innerhalb eines zylindrischen Kessels mit Klöpperboden und -deckel ausgebildet. Eine Trennplatte trennt die beiden Kammern, wobei die Wandungen der Wandungsanordnung durch die Trennplatte hindurchgeführt sind und wobei die Trennplatte im Inneren der inneren Wandung durch eine weitere Platte fortgesetzt wird.

Figur 4 zeigt die Ausführungsform aus Figur 3 im Betriebszustand Ladung der ersten Kammer mit warmem Wasser. Das erste Umschaltventil 105 ist in diesem Betriebszustand so eingestellt, dass der Ausgang des Wärmetauschers 102 der Wärmepumpe mit der Zufuhröffnung 11 der ersten Kammer fluiddynamische verbunden ist. In der hier gezeigten Ausführungsform wird das warme Heizungswasser über eine Einschichtvorrichtung in die erste Kammer eingefüllt. Entsprechend der Temperatur des Heizungswassers tritt das Heizungswasser bei den Öffnungen in der gleich warmen Schicht aus. Die Einschichtvorrichtung sorgt für niedrige Strömungsgeschwindigkeit, sodass eine Verwirbelung der etablierten Schichten weitgehend vermieden wird. Das zweite Umschaltventil 106 ist so eingestellt, dass die Ansaugseite der Pumpe 104 mit der Entnahmeöffnung 12 der ersten Kammer fluiddynamisch verbunden. Auf diese Weise wird das kälteste Wasser aus der ersten Kammer abgesaugt. Die aktiven Leitungen sind in dieser und den folgenden Figuren analog zur Figur 3 wiederum als schwarz mit weissen Punkten für kaltes Wasser und als weiss mit schwarzen Punkten für heisses Wasser grafisch hervorgehoben. In diesem Betriebszustand kann sich eine typische Temperatur von 45°C am oberen, d.h. am warmen Ende, der ersten Kammer ergeben, während in der zweiten Kammer eine typische Temperatur von 30°C erreicht wird.

Figur 5 zeigt wiederum dieselbe Ausführungsform der Vorrichtung wie in Figur 3, nun im Betriebszustand Entnahme von erwärmtem Brauchwasser. Das erste Umschaltventil 105 ist so eingestellt, dass der Ausgang des Wärmetauschers 102 mit der Zufuhröffnung 11 der ersten Kammer fluiddynamisch verbunden. Das zweite Umschaltventil 106 ist so eingestellt, dass die Ansaugseite der Pumpe 104 mit der Entnahmeöffnung der zweiten Kammer fluiddynamisch verbunden ist. Wie mit Pfeilen angezeigt, wird in diesem Betriebszustand das wärmste Wasser aus der obersten Schicht in der ersten Kammer in den Zwischenraum zwischen den Wandungen der Wandungsanordnung gesaugt. Dort strömt es den Windungen der wendelförmig verlegten Leitungsanordnung entlang und gibt Wärmeenergie an das Brauchwasser in der Leitungsanordnung ab. Eine Erwärmung des Brauchwarmwasser BWW auf eine Temperatur nahe unter der Temperatur der wärmsten Schicht in der ersten Kammer, z.B. 1 Kelvin bis 2 Kelvin unter der Temperatur der wärmsten Schicht, ist auf diese Weise erreichbar. Dem Erfinder ist keine andere Anordnung bekannt, mit welcher eine so geringe Temperaturdifferenz Delta T in der Brauchwarmwasser-Aufbereitung erreichbar ist. Das durch den Kontakt mit der Leitungsanordnung abgekühlte Heizungswasser strömt in die zweite Kammer, von wo es über die Pumpe 104 abgesaugt und in den Wärmetauscher der Wärmepumpe weitergefördert wird. Kaltes Brauchwasser strömt durch die Eingangsöffnung 31 ein und wird in einer erste Stufe innerhalb der zweiten Kammer vorgewärmt. Auf diese Weise kann eine Restwärme von Heizungswasser aus den Heizkreisen effizient genützt werden, da kaltes Brauchwasser typischerweise eine Temperatur von 10°C bis 15°C aufweist, also noch deutlich kälter ist als das rückfliessend Heizungswasser aus dem Heizkreis. Das nachfolgend in der zweiten Stufe in der ersten Kammer erwähnte Brauchwasser wird an der Ausgangsöffnung 32 entnommen.

Figur 6 zeigt eine Ausführungsform, welche gegenüber der Vorrichtung gemäss Figur 3, zusätzlich einen Wärmetauscher für eine Thermosolare Wärmequelle in der ersten Kammer aufweist. Dargestellt ist der in dieser Ausführungsform mögliche Betriebszustand Heizen mit Solar. Die Wärmepumpe 101 ist in diesem Betriebszustand nicht in Betrieb. Die Temperatur in der ersten und zweiten Kammer wird nun über die thermosolare Heizung bestimmt und kann bis zu 90°C betragen. Die beiden Umschaltventile 105 und 106 sind so geschaltet, dass heisses Heizungswasser aus der ersten und der zweiten Kammer entnommen wird und durch den inaktiven Wärmetauscher der Wärmepumpe hindurch in die Heizkreise gepumpt wird.

Figur 7 zeigt Details einer Ausführungsform einer Einschichtvorrichtung in verschiedenen Ansichten. Fig. 7.a) zeigt eine perspektivische, dursichtige Darstellung in welcher ein äusserer, hochkant angeordneter, Zylinder und darin eine innerer, hochkant angeordneter Zylinder erkennbar sind. Die Zufuhr von Heizungswasser erfolgt durch den kürzeren, horizontal angeordneten Rohrabschnitt.

Bohrungen im inneren Zylinder sind in dieser durchsichtigen Darstellung erkennbar. Fig. 7.b) zeigt eine Seitenansicht, Fig. 7.c) eine Frontansicht, in welcher die nach aussen weisenden Öffnungen im äusseren Zylinder erkennbar sind. Fig. 7.d) zeigt einen Schnitt entlang der Ebene A-A, deren Lag in Fig. 7.c) eingezeichnet ist.

Figur 8 zeigt eine Ausführungsform der Wärmetauscher-Anordnung mit zwei Wandungen, welche als innerer und äusserer Zylinder ausgeführt sind, und wobei zwischen den Wandungen liegende Abschnitt 33 der Leitungsanordnung wendelförmig um den inneren Zylinder herum verlaufend angeordnet ist. Fig. 8.a) zeigt eine Seitenansicht, wobei nur die äussere Wandung sichtbar ist. Fig. 8.b) zeigt einen Schnitt durch die Wärmetauscher-Anordnung. Fig. 8.c) zeigt eine Seitenansicht, wobei die äussere Wandung entfernt wurde, sodass die Windungen der Leitungsanordnung sichtbar sind.

Figur 9 zeigt in vier verschiedenen Ansichten ein Anschauungsmodell einer Wärmetauscher-Anordnung in einer spezifischeren Ausführungsform als in Figur 8, nämlich mit einer Leitungsanordnung 33 in Form eines Wellrohrs, welches insbesondere aus Edelstahlt gefertigt sein kann. Die innere 40' und äussere Wandung 40'' können beispielsweise aus einem Kunststoff bestehen, der Temperaturen bis zu 90°C standhält. Als Material kommen beispielsweise PVC-U, d.h. wärmebeständiges PVC (weichmacherfreies Hart-PVC), oder PPs, d.h. wärmebeständiges Polypropylen, in Frage. Nicht Teil der Wärmetauscher-Anordnung, und hier nur zur Sichtbarmachung des wendelförmig verlegten Wellrohrs angebracht, sind die kreisförmigen Löcher in der äusseren Wandung. Wie in Fig. 9.c) gut erkennbar, bleibt dank der Vielzahl von Wellentälern in der Aussenfläche des Wellrohrs ein Querschnitt zwischen innerer Wandung, äusserer Wandung und Wellrohr frei, in welchem Heizungswasser auch in Längsrichtung der beiden zylindrischen Wandungen die Wendel der Leitungsanordnung umströmen kann. Zusätzlich dazu ist eine Strömung entlang den Wendeln, d.h. tangential zu den Zylindern, möglich.

Figur 10 zeigt eine Ausführungsform der Vorrichtung, bei welcher eine speziell effiziente erste Stufe des Wärmetauschers in der zweiten Kammer ausgebildet ist. Öffnungen und Abschlüsse in der Wandungsanordnung sind in der zweiten Kammer so ausgebildet, dass eine fluiddynamische Serieschaltung mit der analogen Anordnung in der ersten Kammer resultiert. Fig. 10.b) zeigt vergrössert ein Detail aus Fig. 10.a). Pfeile zeigen den Fluss von Heizungswasser im Betriebszustand Entnahme von Brauchwarmwasser an. Zusätzlich sind hier weitere optionale Elemente eingezeichnet, welche unabhängig von der spezifischen Ausgestaltung der Wandungsanordnung auch mit anderen Ausführungsform kombinierbar sind, nämlich ein Heizstab, welcher beispielsweise mit Strom aus einer Photovoltaik-Anlage betreibbar ist, und ein Wärmetauscher für eine thermosolare Wärmequelle, wie schon im Zusammenhang mit einer anderen Ausführungsform besprochen.

Figur 11 zeigt die Elemente innere Wandung, Leitungsanordnung und äussere Wandung nebeneinander angeordnet, sodass die Merkmale der einzelnen Elemente besser erkennbar sind. Im zusammengebauten Wärmetauscher sind die Elemente ähnlich wie in der einfacheren Ausführungsform aus Figur 8 im Wesentlichen koaxial zueinander angeordnet. Fig. 11.a) zeigt die Elemente in perspektivischer Ansicht, Fig. 11.b) in einer Frontansicht, Fig. 11.c) zeigt die Elemente in Aufsicht, wobei die Lager einer Schnittebene A-A eingezeichnet ist, und Fig. 11.d) zeigt einen Querschnitt durch die Ebene A-A aus Fig. 11.c). Die hier gezeigte Ausführungsform weist zwei Abschnitte der Leitungsanordnung auf, welche jeweils in die erste und die zweite Kammer der Vorrichtung zu liegen kommen, wie dies in Figuren 10.a) und 10.b) gezeigt ist. Das äussere Wandungselement ist mehrteilig, sodass der Wärmetauscher von beidseits einer Trennplatte zwischen den beiden Kammern zusammengebaut werden kann. Öffnungen in der inneren Wandung sorgen im Betrieb für eine Strömung, wie in Fig. 10.b) dargestellt. Die wendelförmige Leitungsanordnung kann zusätzlich als Wellrohr, wie in Fig. 8 illustriert, ausgebildet sein.

Figur 12 zeigt eine Ausführungsform der Einschichtvorrichtung in Form eines Schichtrohrs. Eine derartige Einschichtvorrichtung kann im Rahmer der vorliegenden Erfindung, aber auch unabhängig von der erfindungsgemässen Vorrichtung in bekannten Schichtspeicher-Behältern zum Einschichten von Heizungsflüssigkeit entsprechend der Temperatur der Schichten verwendet werden. Fig. 12.a) zeigt eine Seitenansicht, in welcher die Lage von Schnittebenen A-A und C-C eingezeichnet ist. Fig. 12.b) zeigt einen Schnitt durch die Schnittebene A-A aus Fig. 12.a). Der Einlass für Heizflüssigkeit führt in den in der Mitte und horizontal ausgerichteten Zylinder mit einer Mehrzahl von Löchern in seiner Wandung. Innerhalb dieses Zylinders kann beispielsweise als weiteres Hinderungselement Stahlwolle angeordnet sein (hier nicht dargestellt). In diesem Fall kann ein Filter die Stahlwolle umgeben, um allfällige Stahlpartikel zurückzuhalten. Fig. 12.c) zeigt einen Schnitt entlang der Ebene C-C. Fig. 12.d) zeigt als "Detail D" eine vergrösserte Version dieses Schnitts. Hier sind die Öffnungen in der inneren und äusseren Wandung erkennbar und der Strömungsverlauf von Heizungsflüssigkeit auf dem Weg vom Innenraum innerhalb der inneren Wandung, durch eine Öffnung in den Zwischenraum zwischen den Wandungen und durch eine Öffnung in der äusseren Wandung hindurch. Dieser Verlauf führt zu einer Beruhigung des Flusses der Heizungsflüssigkeit. Fig. 12.e) zeigt in "Detail B" einen Ausschnitt aus Fig. 12.b) in vergrösserter Form. Auch hier zeigen Pfeile den Fluss von Heizungsflüssigkeit durch die Öffnungen hindurch an.

Figur 13 zeigt eine schematische Darstellung einer Ausführungsform des Heizungssystems im Betriebszustand "Abtauen der Wärmepumpe". Bei kalten Tagen kann es vorkommen, dass der Aussenwärmtauscher der Wärmepumpe vereist. Nach einer Funktionsumschaltung der Wärmepumpe kann die hier gezeigte Abtauschaltung so verwendet werden, dass die Wärmepumpe der Heizungsflüssigkeit aus dem Heizkreislauf Wärme entziehen kann, um damit den (hier nicht gezeigten) Aussenwärmetauscher abzutauen.

Figur 14 zeigt eine schematische Darstellung einer Ausführungsform des Heizungssystems im Betriebszustand "Antistagnationsbetrieb". Bei grosser Wärmeeinstrahlung durch die Sonne kann in der Ausführungsform mit Thermo-Solarer Heizung eine Überhitzung der Solarkreise eintreten. Im hier gezeigten Betriebszustand kann die Wärmepumpe so betrieben werden, dass der Heizungsflüssigkeit Wärmeenergie entzogen wird und über den (nicht gezeigten) Aussenwärmtauscher der Wärmepumpe abgegeben wird.

Figur 15 zeigt eine schematische Darstellung einer Ausführungsform des Heizungssystems in einer ersten Variante des Betriebszustands "Kälteklimatisierung". In dieser Variante wird Heizungsflüssigkeit über Fan-Coils, welche zu den Heizkreisen parallel geschaltet sind, geführt. Dies dient der Entfeuchtung. Die Heizkreise können bis zur Erreichung des Taupunkts einbezogen zur KälteKlimatisierung einbezogen werden. Die Wärmepumpe ist so geschaltet, dass sie Heizungsflüssigkeit abkühlt.

Fig. 16 eine schematische Darstellung einer Ausführungsform des Heizungssystems in einer zweiten Variante des Betriebszustands "Kälteklimatisierung". Anders als in der Kälteklimatisierung gemäss der oben genannten ersten Variante, sind hier Fan-coils und Heizkreise in Serie geschaltet. Die erste Stufe dient der Entfeuchtung, die zweite Stufe bezieht die Heizkreise bis zum Taupunkt ein. Über ein Umschaltventil können die Fan-Coils in dieser Anordnung auch umgangen werden.

Insgesamt ermöglicht die vorliegende Erfindung, namentlich die spezifische Vorrichtung zur Erwärmung von Brauchwarmwasser, einen Kreislauf mit nur einer einzigen Pumpe zu betreiben. Die verschiedenen Ausführungsformen der in den Figuren gezeigten Heizungssysteme und deren Betriebsmodi illustrieren, wie flexibel und vielseitig das immer gleiche Kernstück mit einer einzigen Pumpe einsetzbar ist.

### Bezugszeichenliste

- 1: Vorrichtung zur Erwärmung von Brauchwarmwasser
- 10: erste Kammer
- 11: Zufuhröffnung für Heizungsflüssigkeit
- 12: Entnahmeöffnung für Heizungsflüssigkeit
- 13: Verbindungsöffnung zur zweiten Kammer
- 14: Hochtemperaturschicht
- 15: Mitteltemperaturzone
- 16: Tieftemperaturschicht
- 17: mögliche Strömungsrichtung Heizungsflüssigkeit
- 18: Innenraum (der ersten Kammer)
- 19: Schichtungsrichtung (= Richtung der Schwerkraft im Betrieb)
- 20: zweite Kammer
- 21: Zufuhröffnung für Heizungsflüssigkeit
- 22: Entnahmeöffnung für Heizungsflüssigkeit
- 25: Prallplatte (optional)
- 30: Leitungsanordnung für Brauchwasser
- 31: Eingangsöffnung für kaltes Brauchwasser
- 32: Ausgangsöffnung für warmes Brauchwasser
- 33: Abschnitt der Leitungsanordnung
- 34: Strömungsrichtung Brauchwasser
- 40: Wandungsanordnung
- 40', 40'': Wandungen (der Wandungsanordnung)
- 41: innere zylindrische Wandung
- 42: äussere zylindrische Wandung
- 50: Einschichtvorrichtung
- 51: Öffnung zum Innenraum der ersten Kammer
- 52: Hinderungselement
- 53: Bohrungen (in inneren Rohr der Einschichtvorrichtung)
- 54: Strömungsdämpfungselement
- 100: Heizungssystem
- 101: Wärmepumpe
- 102: Wärmetauscher (der Wärmepumpe)
- 103: Heizkreis
- 104: Pumpe
- 105: erstes Umschaltventil
- 106: zweites Umschaltventil

## Patentansprüche

1. Vorrichtung (1) zur Erwärmung von Brauchwasser durch thermischen Kontakt mit einer Heizungsflüssigkeit,
wobei die Vorrichtung eine erste Kammer (10) und eine über eine Verbindungsöffnung (13) mit der ersten Kammer fluiddynamisch verbundene zweite Kammer (20) aufweist,
wobei sowohl die erste Kammer als auch die zweite Kammer je eine Zufuhröffnung (11, 21) und eine Entnahmeöffnung (12, 22) für Heizungsflüssigkeit aufweisen,
wobei die erste Kammer dazu ausgelegt ist, in ihrem Innenraum (18) Heizungsflüssigkeit in Schichten (14, 15, 16) entsprechend der Temperatur der Heizungsflüssigkeit in einer Schichtungsrichtung (19) übereinander liegend einzulagern,
wobei eine Leitungsanordnung (30) zur Durchleitung von Brauchwasser ausgehend von einer Eingangsöffnung (31) für kaltes Brauchwasser in die zweite Kammer hinein, durch die zweite Kammer hindurch, durch die erste Kammer hindurch und zu einer Ausgangsöffnung (32) für erwärmtes Brauchwasser führt, und
wobei eine Wandungsanordnung (40) innerhalb der ersten Kammer derart ausgebildet ist, dass Heizungsflüssigkeit aus einer Hochtemperaturschicht (14) zwischen Wandungen (40', 40''; 41, 42) der Wandungsanordnung hindurch, auf diesem Weg einen Abschnitt (33) der Leitungsanordnung umströmend, und durch die Verbindungsöffnung (13) hindurch in die zweite Kammer durchleitbar ist.

2. Vorrichtung (1) nach Anspruch 1, wobei die Zufuhröffnung (11) der ersten Kammer durch eine Einschichtvorrichtung (50) hindurch mit dem Innenraum der ersten Kammer fluiddynamisch verbunden ist, und wobei die Einschichtvorrichtung voneinander in der Schichtungsrichtung (19) beabstandete Öffnungen (51) zum Innenraum der ersten Kammer aufweist.

3. Vorrichtung (1) nach Anspruch 1 oder 2, wobei die Wandungsanordnung (40) eine innere (41) und eine äussere (42) zylindrische Wandung umfasst, welche koaxial zueinander angeordnet sind, und wobei die Leitungsanordnung (30) in einem Abschnitt (33) wendelförmig zwischen der inneren und der äusseren zylindrischen Wandung verläuft.

4. Vorrichtung (1) nach einem der Ansprüche 1 bis 3, wobei die Leitungsanordnung (30) zumindest teilweise als Wellrohr ausgebildet ist.

5. Vorrichtung (1) nach einem der Ansprüche 2 bis 4, wobei mindestens ein Hinderungselement (52) innerhalb der Einschichtvorrichtung (50) einen direkten Weg von der Zufuhröffnung für Heizungsflüssigkeit zu den Öffnungen (51) versperrt.

6. Vorrichtung (1) nach Anspruch 5, wobei die Einschichtvorrichtung (50) ein äusseres Rohr und ein darin koaxial angeordnetes inneres Rohr als Hinderungselement (52) umfasst, wobei die besage Mehrzahl von Öffnungen (51) zum Innenraum der ersten Kammer im äusseren Rohr auf einer ersten Seite angeordnet sind, und wobei Bohrungen (53) im inneren Rohr von einer Innenseite des inneren Rohrs in einen Zwischenraum zwischen dem inneren Rohr und dem äusseren Rohr führen, wobei die Bohrungen bezüglich einer gemeinsamen Achse der zwei Rohre der ersten Seite gegenüber liegen.

7. Vorrichtung nach einem der Ansprüche 2 bis 6, wobei die Einschichtvorrichtung (50) ein Strömungsdämpfungselement (54) umfasst, insbesondere ausgebildet als ein mit Stahlwolle gefüllter Rohrabschnitt.

8. Vorrichtung nach einem der Ansprüche 1 bis 7, zusätzlich umfassend einen Wärmetauscher in der ersten Kammer mit aus der ersten Kammer herausführenden Anschlüssen zum Anschluss an eine thermosolare Wärmequelle.

9. Heizungssystem (100) umfassend, eine Wärmepumpe (101) mit einem Wärmetauscher (102), eine mit dem Wärmetauscher (102) in Serie geschaltete Pumpe (104) zum Pumpen der Heizungsflüssigkeit, einen Heizkreis (103) zur Heizung eines Gebäudes und eine Vorrichtung (1) gemäss einem der Ansprüche 1 bis 8,
wobei ein Ausgang des Wärmetauschers über eine erstes Umschaltventil (105) wahlweise mit dem Heizkreis (103) oder mit der Zufuhröffnung (11) der ersten Kammer fluiddynamisch verbindbar ist,
wobei eine Ansaugseite der Pumpe über ein zweites Umschaltventil (106) wahlweise mit der Entnahmeöffnung (12) der ersten Kammer oder der Entnahmeöffnung (22) der zweiten Kammer fluiddynamisch verbindbar ist,
und wobei eine Rückflussverbindung den Heizkreis mit der Zufuhröffnung der zweiten Kammer fluiddynamisch verbindet.

10. Betriebsverfahren zum Betrieb eines Heizungssystems nach Anspruch 9, wobei abwechselnd folgende Betriebszustände eingestellt werden:
a) Betriebszustand Heizen, wobei das erste Umschaltventil so eingestellt ist, dass der Ausgang des Wärmetauschers mit dem Heizkreis fluiddynamisch verbunden ist und wobei das zweite Umschaltventil so eingestellt ist, dass die Ansaugseite der Pumpe mit der Entnahmeöffnung der zweiten Kammer fluiddynamisch verbunden ist;
b) Betriebszustand Ladung der ersten Kammer mit warmem Wasser, wobei das erste Umschaltventil so eingestellt ist, dass der Ausgang des Wärmetauschers mit der Zufuhröffnung (11) der ersten Kammer fluiddynamisch verbunden ist und wobei das zweite Umschaltventil so eingestellt ist, dass die Ansaugseite der Pumpe mit der Entnahmeöffnung der ersten Kammer fluiddynamisch verbunden ist;
c) Betriebszustand Entnahme von erwärmtem Brauchwasser, wobei das erste Umschaltventil so eingestellt ist, dass der Ausgang des Wärmetauschers mit der Zufuhröffnung (11) der ersten Kammer fluiddynamisch verbunden ist, wobei das zweite Umschaltventil so eingestellt ist, dass die Ansaugseite der Pumpe mit der Entnahmeöffnung der zweiten Kammer fluiddynamisch verbunden ist und wobei kaltes Brauchwasser durch die Eingangsöffnung (31) einströmt und erwärmtes Brauchwasser aus der Ausgangsöffnung (32) entnommen wird.

11. Betriebsverfahren nach Anspruch 10, wobei die Vorrichtung (1) eine Vorrichtung nach Anspruch 7 ist, wobei eine thermosolare Wärmequelle an den Wärmetauscher in der ersten Kammer angeschlossen ist, und wobei zusätzlich ein weiterer Betriebszustand einstellbar ist:
d) Betriebszustand Heizen mit Solar, wobei die Wärmepumpe (101) nicht in Betrieb ist, wobei das erste Umschaltventil so eingestellt ist, dass der Ausgang des Wärmetauschers mit dem Heizkreis fluiddynamisch verbunden ist und wobei das zweite Umschaltventil eine Mischerfunktion übernimmt, sodass die Ansaugseite der Pumpe mit der Entnahmeöffnung der ersten Kammer und gleichzeitig mit der Entnahmeöffnung der zweiten Kammer fluiddynamisch verbunden ist.

12. Einschichtvorrichtung (50) für die Vorrichtung (1) nach einem der Ansprüche 2 bis 8.

13. Wärmetauscher-Anordnung für die Vorrichtung nach einem der Ansprüche 1 bis 8, wobei die Wärmetauscher-Anordnung Wandungen (40',40''; 41,42) und zumindest einen zwischen den Wandungselementen liegenden Abschnitt (33) der Leitungsanordnung umfasst.
